# EUROPÄISCHE PATENTSCHRIFT

(11) **EP 1 082 786 B1**
(45) Veröffentlichungstag und Bekanntmachung des Hinweises auf die Patenterteilung: **12.05.2004**
(21) Anmeldenummer: 99915514.6
(22) Anmeldetag: 18.03.1999
(51) Int. Cl.: H01R 12/16

(54) **LEITERPLATTEN-NULLKRAFTSTECKVERBINDER**
PRINTED-BOARD GROUND CONNECTOR
CONNECTEUR A FICHES MIS A LA TERRE POUR CARTES DE CIRCUITS

(30) Priorität: 27.05.1998 DE 19823684
(43) Veröffentlichungstag der Anmeldung: 14.03.2001
(73) Patentinhaber: TYCO Electronics Logistics AG, 9323 Steinach (CH)
(72) Erfinder: LONGUEVILLE, Jacques, B-8020 Oostkamp (BE)
(74) Vertreter: Hirsch, Peter, Dipl.-Ing.
(86) Internationale Anmeldenummer: PCT/DE1999/000773
(87) Internationale Veröffentlichungsnummer: WO 1999/062149

(56) Entgegenhaltungen:
- US-A- 3 853 379
- US-A- 4 352 536
- US-A- 4 480 884
- US-A- 4 487 468
- US-A- 4 872 853

## Beschreibung

Die Erfindung betrifft einen Leiterplatten-Nullkraftsteckverbinder gemäß Oberbegriff des Anspruchs 1.

Ein solcher Verbinder ist aus der US-A-4 872 853 bekannt.

Leiterplatten-Nullkraftsteckverbinder dienen dazu, zwei Leiterplatten im wesentlichen kraftfrei elektrisch und mechanisch miteinander zu verbinden; sie werden unter anderem dazu verwendet, um eine erste Leiterplatte einfach und schonend im wesentlichen senkrecht auf eine zweite Leiterplatte (beispielsweise eine sogenannte Rückwand-Leiterplatte) aufstecken zu können und sie dabei elektrisch und mechanisch fest und zuverlässig mit dieser zu verbinden.

Leiterplatten-Nullkraftsteckverbinder sind seit langem und in einer Vielzahl von Ausführungsformen bekannt; ein Leiterplatten-Nullkraftsteckverbinder ist beispielsweise in der US-PS 3 130 351 beschrieben.

Der aus dieser Druckschrift bekannte Leiterplatten-Nullkraftsteckverbinder ist fest auf einer der miteinander in Verbindung zu bringenden Leiterplatten montiert und dazu ausgelegt, daß die andere der miteinander in Verbindung zu bringenden Leiterplatten in diesen einsteckbar ist. Er ist so aufgebaut, daß er durch die Betätigung eines im wesentlichen stangenartig ausgebildeten Betätigungsgliedes in eine das Einstecken oder Entfernen einer Leiterplatte gestattende Montagestellung, und durch das Einstecken einer Leiterplatte in die Verbindungsstellung bringbar ist.

In Übereinstimmung mit dem Oberbegriff des Anspruchs 1 zeigt die US-A-4 872 853 einen Leiterplatten-Nullkraftsteckverbinder, bei dem die Zug-/Druckstange parallel zu an einem Rand der Leiterplatte angeordneten Kontakten verläuft und die zu dem Verbinder gehörigen Kontakte öffnet und schließt, damit eine Leiterplatte eingeführt bzw. die an der Leiterplatte befindlichen Kontakte kontaktiert werden können. An dem äusseren Ende des als Zug-/Druckstange ausgebildeten Betätigungsglieds befindet sich ein verschwenkbarer Hebel, der zum Sichern der Leiterplatte in der eingesteckten Stellung aus einer Stellung, in der er mit der Zug-/Druckstange eine Linie bildet, in eine Stellung hochgeklappt werden kann, in der er parallel zu den Seiten der Leiterplatte verläuft. Zwischen diesem Hebel und dem benachbarten Rand der Leiterplatte befindet sich ein U-förmiger, schwenkbarer Bügel, dessen beide freie Enden in der Nähe des Schwenkpunkts des Hebels gelagert sind, und dessen die Schenkel des "U" verbindender Steg beim Verschwenken des Hebels in die Stellung parallel zum seitlichen Rand der Leiterplatte gegen den seitlichen Rand der Leiterplatte gelegt wird. Im Querschnitt ist der U-förmige Bügel etwas konvex gebogen. Durch Andrücken des in Richtung Leiterplatte verschwenkten Hebels wird diese konvexe Biegung etwas gestreckt, wodurch sich der Bügel Verlängert so dass der die Schenkel des Bügels verbindende Steg in eine im Rand der Leiterplatte befindliche Rastausnehmung eingreifen kann. Ein Loslassen des Hebels bewirkt eine Freigabe des Bügels, dass dieser seine ursprüngliche, konvexe Form wiederzuerlangen trachtet und damit die Leiterplatte in die Einsteckrichtung vorspannt.

Aus der US-A-4 352 536 ist eine Leiterplatten-Steckverbinderanordnung bekannt, bei der parallel zu einem Seitenrand und parallel zur Steckrichtung der Leiterplatte eine Betätigungsstange verläuft. Das in Steckrichtung entgegengesetzte Ende der Betätigungsstange ist als Steuerkurve ausgebildet, so dass ein Andrücken der Betätigungsstange in Steckrichtung die Steuerkurve an einem Sperrglied vorbeiführt, welches dem Verlauf der Steuerkurve folgt und dadurch in eine Sperrstellung am hinteren Ende der Leiterplatte - betrachtet in Einsteckrichtung - gelangt, wodurch ein Herausziehen der Leiterplatte unterbunden wird.

Die Verwendung solcher und anderer Leiterplatten-Nullkraftsteckverbinder erfordert eine vorsichtige und exakt vorschriftsmäßige Handhabung derselben. Versucht man beispielsweise, eine Leiterplatte in einen in der Verbindungsstellung befindlichen Leiterplatten-Nullkraftsteckverbinder einzusetzen oder aus diesem herauszunehmen, so kann es leicht zu Beschädigungen der Leiterplatte und/oder des Leiterplatten-Nullkraftsteckverbinders kommen. Bringt man andererseits den Leiterplatten-Nullkraftsteckverbinder bei nicht vorschriftsmäßig eingesteckter Leiterplatte in die Verbindungsstellung, so kann es passieren, daß kein ordnungsgemäßer Kontakt der in Verbindung zu bringenden Leiterplatten zustande kommt. Beides ist verständlicherweise unerwünscht.

Der Erfindung liegt die Aufgabe zugrunde, den Leiterplatten-Nullkraftsteckverbinder gemäß Oberbegriff des Patentanspruchs 1 derart weiterzubilden, daß die Gefahr von ernsthaften Beschädigungen der Leiterplatte und/oder des Leiterplatten-Nullkraftsteckverbinders und/oder die Gefahr einer nicht ordnungsgemäßen Verbindung der in Verbindung zu bringenden Leiterplatten auf ein Minimum reduzierbar ist.

Diese Aufgabe wird erfindungsgemäß durch die in dem kennzeichnenden Teil des Patentanspruchs 1 angegebenen Merkmale gelöst.

Dadurch läßt sich auf die Bewegbarkeit des Betätigungsgliedes und/oder die Bewegbarkeit der Leiterplatte oder eines zum Einsetzen und Entfernen der Leiterplatte aus dem Leiterplatten-Nullkraftsteckverbinder zu benutzenden Mechanismus Einfluß nehmen.

Damit ist die Gefahr von ernsthaften Beschädigungen der Leiterplatte und/oder des Leiterplatten-Nullkraftsteckverbinders und/oder die Gefahr einer nicht ordnungsgemäßen Verbindung der in Verbindung zu bringenden Leiterplatten auf ein Minimum reduzierbar.

Vorteilhafte Weiterbildungen der Erfindung sind den Unteransprüchen, der folgenden Beschreibung und den Figuren entnehmbar.

Die Erfindung wird nachfolgend anhand von Ausführungsbeispielen unter Bezugnahme auf die Zeichnung näher erläutert. Es zeigen
- Figur 1A: eine perspektivische Darstellung des vorliegend besonders interessierenden Ausschnittes eines Leiterplatten-Nullkraftsteckverbinders gemäß einem ersten Ausführungsbeispiel,
- Figur 1B: eine Seitenansicht der in der Figur 1A gezeigten Anordnung,
- Figur 2A: eine Seitenansicht der Anordnung gemäß den Figuren 1A und 1B, mit bestimmungsgemäß eingesetzter Leiterplatte und teilweise in die Schließstellung gebrachtem Betätigungsglied-Betätigungsmechanismus,
- Figur 2B: eine Draufsicht auf die Anordnung gemäß Figur 2A,
- Figur 3A: eine Seitenansicht der Anordnung gemäß den Figuren 1A und 1B, mit unvollständig eingesetzter Leiterplatte,
- Figur 3B: eine Draufsicht auf die Anordnung gemäß Figur 3A,
- Figur 4A: eine perspektivische Darstellung des Betätigungsglied-Betätigungsmechanismus Leiterplatten-Nullkraftsteckverbinders gemäß den Figuren 1 bis 3,
- Figur 4B: eine perspektivische Darstellung des vom Leiterplatten-Nullkraftsteckverbinder abgewandten Endabschnittes des Betätigungsgliedes des Leiterplatten-Nullkraftsteckverbinders gemäß den Figuren 1 bis 3
- Figur 5A: eine perspektivische Darstellung des vorliegend besonders interessierenden Ausschnittes eines Leiterplatten-Nullkraftsteckverbinders gemäß einem zweiten Ausführungsbeispiel,
- Figur 5B: eine Seitenansicht der in der Figur 5A gezeigten Anordnung,
- Figur 6: eine Seitenansicht der Anordnung gemäß den Figuren 5A und 5B, mit bestimmungsgemäß eingesetzter Leiterplatte und teilweise in die Schließstellung gebrachtem Betätigungsglied-Betätigungsmechanismus, und
- Figur 7: eine Seitenansicht der Anordnung gemäß den Figuren 5A und 5B, mit unvollständig eingesetzter Leiterplatte.

Der nachfolgend näher beschriebene Leiterplatten-Nullkraftsteckverbinder dient zur elektrischen und mechanischen Verbindung zweier Leiterplatten. Die zu verbindenden Leiterplatten sind eine erste Leiterplatte und eine zweite Leiterplatte, wobei die erste Leiterplatte im wesentlichen senkrecht auf die zweite Leiterplatte aufsteckbar sein soll. Leiterplatten nach Art der zweiten Leiterplatte sind beispielsweise die sogenannten Rückwand-Leiterplatten; die darauf aufsteckbaren Leiterplatten nach Art der ersten Leiterplatte werden häufig ihrer Montage entsprechend als Einsteckkarten bezeichnet.

Es sei bereits an dieser Stelle darauf hingewiesen, daß die Anwendung des beschriebenen Leiterplatten-Nullkraftsteckverbinders nicht auf solche Anwendungen beschränkt ist; der beschriebene Leiterplatten-Nullkraftsteckverbinder eignet sich dem Wesen nach zur Verbindung beliebiger Leiterplatten in beliebigen Relativlagen.

Der eigentliche Leiterplatten-Nullkraftsteckverbinder ist in den Figuren nicht gezeigt.

Der Leiterplatten-Nullkraftsteckverbinder ist im betrachteten Beispiel fest auf der (in den Figuren ebenfalls nicht gezeigten) zweiten Leiterplatte montiert. Dabei werden der Leiterplatten-Nullkraftsteckverbinder und die zweite Leiterplatte elektrisch und mechanisch fest miteinander verbunden.

Der Leiterplatten-Nullkraftsteckverbinder weist zwei Verbinderhälften auf, die durch einen Schwenkmechanismus zueinander hin und voneinander weg schwenkbar bzw. klappbar sind.

Der Schwenkmechanismus ist durch ein noch genauer beschriebenes Betätigungsglied betätigbar.

Im auseinandergeklappten Zustand der Verbinderhälften kann die erste Leiterplatte im wesentlichen kraftfrei zwischen die Verbinderhälften eingesetzt oder entfernt werden; die aufgeklappte Stellung des Leiterplatten-Nullkraftsteckverbinders wird daher als dessen Montagestellung bezeichnet.

Im zusammengeklappten Zustand der Verbinderhälften wird die gegebenenfalls dazwischen eingesetzte erste Leiterplatte mehr oder weniger fest zwischen den Verbinderhälften eingeklemmt und kommt dadurch über den Leiterplatten-Nullkraftsteckverbinder elektrisch und mechanisch mit der anderen (ersten) Leiterplatte in Verbindung; die zusammengeklappte Stellung des Leiterplatten-Nullkraftsteckverbinders wird daher als dessen Verbindungsstellung bezeichnet.

Der vorliegend beschriebene Leiterplatten-Nullkraftsteckverbinder zeichnet sich dadurch aus, daß
- das Einsetzen und das Entfernen der ersten Leiterplatte in den bzw. aus dem Leiterplatten-Nullkraftsteckverbinder nur durchgeführt werden kann, wenn sich dieser in der Montagestellung befindet, und
- der Leiterplatten-Nullkraftsteckverbinder nur in die Verbindungsstellung gebracht werden kann, wenn die erste Leiterplatte bestimmungsgemäß in diesen eingesetzt ist,
und zwar selbst dann, wenn vorsätzlich versucht wird, den Leiterplatten-Nullkraftsteckverbinder nicht ordnungsgemäß zu bedienen.

Die besonderen Maßnahmen, durch welche dies erreicht wird, werden anhand zweier Ausführungsbeispiele beschrieben, wobei das erste Ausführungsbeispiel in den Figuren 1 bis 4, und das zweite Ausführungsbeispiel in den Figuren 5 bis 7 gezeigt ist.

Das vorstehend bereits erwähnte Betätigungsglied zur Betätigung des Schwenkmechanismus des Leiterplatten-Nullkraftsteckverbinders ist in den Figuren jeweils mit dem Bezugszeichen 2 bezeichnet. Es handelt sich im betrachteten Beispiel um ein im wesentlichen stangenartiges Element (eine Druck- und Ziehstange), das in Längsrichtung verschiebbar fixiert ist; es weist vorliegend zum Großteil einen im wesentlichen U-förmigen Querschnitt auf und kann somit zugleich als seitliche Führung für die in den Figuren mit dem Bezugszeichen 1 bezeichnete erste Leiterplatte dienen.

Der dem Leiterplatten-Nullkraftsteckverbinder zugewandte Endabschnitt des Betätigungsgliedes 2 betätigt beim Verschieben des Betätigungsgliedes 2 den Schwenkmechanismus des Leiterplatten-Nullkraftsteckverbinders, wodurch dessen Verbinderhälften auseinander- oder zusammengeklappt werden.

Der vom Leiterplatten-Nullkraftsteckverbinder abgewandte Endabschnitt, d.h. der mit dem Bezugszeichen 21 bezeichnete Endabschnitt des Betätigungsgliedes 2 ragt über eine in den Leiterplatten-Nullkraftsteckverbinder eingesetzte Leiterplatte, genauer gesagt über die bezüglich der Einsteckrichtung hintere Kante der ersten Leiterplatte 1 hinaus und ist im betrachteten Beispiel mit einem einem zweiarmigen Hebel ähnelnden Klappteil 22 versehen. Wie noch genauer beschrieben werden wird, dient dieses Klappteil 22 dazu, das Betätigungsglied 2 zu betätigen (in dessen Längsrichtung zu verschieben), repräsentiert also einen Betätigungsglied-Betätigungsmechanismus.

Das Verschieben des Betätigungsgliedes 2, d.h. ein Hinschieben bzw. Hindrücken desselben zum Leiterplatten-Nullkraftsteckverbinder oder ein Wegziehen desselben vom Leiterplatten-Nullkraftsteckverbinder muß durchgeführt werden, wenn der Leiterplatten-Nullkraftsteckverbinder von der Montagestellung in die Verbindungsstellung oder umgekehrt gebracht werden soll.

Wenn und so lange das Betätigungsglied 2 sich in der vom Leiterplatten-Nullkraftsteckverbinder weggezogenen Stellung befindet, hat der Leiterplatten-Nullkraftsteckverbinder die Montagestellung inne; in der zum Leiterplatten-Nullkraftsteckverbinder hin geschobenen Stellung des Betätigungsgliedes 2 befindet sich der Leiterplatten-Nullkraftsteckverbinder in der Verbindungsstellung.

Das bereits erwähnte Klappteil 22 ist unter Verwendung von Stiften 23 schwenkbar am hinteren Ende des Betätigungsgliedes 2 befestigt und kann zwischen einer heruntergeklappten (mit dem Betätigungsglied 2 fluchtenden) Öffnungsstellung und einer hochgeklappten (die erste Leiterplatte 1 hintergreifenden) Schließstellung bewegt werden. Beim Klappen des Klappteils 22 schlägt ein Arm 221 desselben an eine der Begrenzungsflächen einer ortsfesten Ausnehmung 31 der auch zur Fixierung des Betätigungsgliedes 2 dienenden Unterlage 3 an, wodurch das Betätigungsglied automatisch in dessen Längsrichtung verschoben wird. Bei in der heruntergeklappten öffnungsstellung befindlichem Klappteil 22 ist das Betätigungsglied 2 vom Leiterplatten-Nullkraftsteckverbinder weggezogen (befindet sich der Leiterplatten-Nullkraftsteckverbinder in der Montagestellung), und bei in der hochgeklappten Schließstellung befindlichem Klappteil 22 ist das Betätigungsglied 2 zum Leiterplatten-Nullkraftsteckverbinder hingeschoben (befindet sich der Leiterplatten-Nullkraftsteckverbinder in der Verbindungsstellung).

Nur wenn sich das Klappteil 22 in der heruntergeklappten öffnungsstellung (nur wenn sich der Leiterplatten-Nullkraftsteckverbinder in der Montagestellung) befindet, kann ein Einsetzen einer Leiterplatte in den Leiterplatten-Nullkraftsteckverbinder erfolgen. Die betreffende Leiterplatte, genauer gesagt die erste Leiterplatte 1 wird hierzu unter Führung durch das Betätigungsglied 2 in den Leiterplatten-Nullkraftsteckverbinder eingesetzt.

Die erste Leiterplatte 1 weist an ihrem hinteren (dem vom Leiterplatten-Nullkraftsteckverbinder abgewandten) Ende ein Klappteil 11 auf, mit Hilfe dessen die erste Leiterplatte 1 in ihre bzw. aus ihrer bestimmungsgemäßen Endlage gebracht und in ihrer bestimmungsgemäßen Endlage arretiert werden kann.

Das Klappteil 11 der ersten Leiterplatte 1 ähnelt dem Klappteil 22 des Betätigungsgliedes 2. Es handelt sich ebenfalls um einen drehbar befestigten zweiarmigen Hebel, der zwischen einer heruntergeklappten und einer hochgeklappten Stellung bewegbar ist.

Zum Einsetzen der ersten Leiterplatte 1 in den Leiterplatten-Nullkraftsteckverbinder befindet sich das Klappteil 11 der ersten Leiterplatte 1 zunächst in der heruntergeklappten Stellung. Setzt man die erste Leiterplatte 1 so ein und klappt dann das Klappteil 11 hoch, so schlägt ein Arm 111 desselben an eine der Begrenzungsflächen der bereits erwähnten Ausnehmung 31 der Unterlage 3 an, was ein vollständiges (bestimmungsgemäßes) Einschieben der ersten Leiterplatte 1 und eine Arretierung in der dann eingenommenen Endstellung bewirkt.

Nachdem die erste Leiterplatte 1 wie beschrieben in den Leiterplatten-Nullkraftsteckverbinder eingesetzt ist, kann dieser von der Montagestellung in die Verbindungsstellung gebracht werden. Hierzu muß lediglich das Klappteil 22 des Betätigungsgliedes 2 in dessen hochgeklappte Schließstellung gebracht werden.

Zum Entfernen der ersten Leiterplatte 1 aus dem Leiterplatten-Nullkraftsteckverbinder ist in der umgekehrten Reihenfolge vorzugehen. D.h. es muß zunächst das Klappteil 22 des Betätigungsgliedes 2 in seine heruntergeklappte Öffnungsstellung gebracht werden, dann das Klappteil 11 der ersten Leiterplatte 1 in seine heruntergeklappte Öffnungsstellung gebracht werden, und schließlich die erste Leiterplatte 1 herausgezogen werden.

Um zuverlässig zu verhindern, daß das Klappteil 22 des Betätigungsgliedes in seine hochgeklappte Schließstellung gebracht werden kann, bevor die erste Leiterplatte 1 vollständig eingesetzt ist, und um zu gewährleisten, daß die erste Leiterplatte 1 bei in der Verbindungsstellung befindlichem Leiterplatten-Nullkraftsteckverbinder nicht aus diesem herausgezogen werden kann, sind im vorliegend betrachteten Leiterplatten-Nullkraftsteckverbinder Maßnahmen vorgesehen, die die genannten Fehlbedienungen zuverlässig unterbinden.

Bei dem in den Figuren 1 bis 4 gezeigten ersten Ausführungsbeispiel des Leiterplatten-Nullkraftsteckverbinders besteht die genannte Maßnahme darin, daß das Betätigungsglied eine veränderbare Form aufweist, wobei die jeweils aktuelle Form zumindest von der Relativlage des Betätigungsgliedes zum dadurch zu betätigenden Leiterplatten-Nullkraftsteckverbinder und/oder von der Relativlage der Leiterplatte zum Leiterplatten-Nullkraftsteckverbinder abhängt.

Verformbar ist dabei vor allem der hintere (vom Leiterplatten-Nullkraftsteckverbinder abgewandte) Abschnitt 21 des Betätigungsgliedes 2. Das Betätigungsglied 2 weist dort keinen U-förmigen Querschnitt mehr auf, sondern besteht dort nur noch aus den Schenkeln des U. Diese, in den Figuren mit dem Bezugszeichen 211 bezeichneten Schenkel können elastisch zueinander hin gebogen werden.

Das Zueinanderhinbiegen wird durch eine Betätigung des Klappteils 22 des Betätigungsgliedes 2 bewirkt; das Klappteil 22 weist hierzu an seinen dem Betätigungsglied 2 zugewandten Flächen Erhebungen auf, die in der hochgeklappten Schließstellung und der heruntergeklappten Öffnungsstellung des Klappteils 22 in entsprechenden Ausnehmungen in dem Klappteil 22 zugewandten Flächen der Schenkel 211 und/oder neben den Schenkeln 211 zu liegen kommen, und beim Hoch- und Herunterklappen des Klappteils 22 gegen keine Ausnehmungen aufweisende Bereiche der Schenkel 211 drücken und diese dadurch nach innen biegen. Mögliche Ausführungsformen der Erhebungen des Klappteils 22 und der Ausnehmungen der Schenkel 211 sind in den Figuren 4A und 4B gezeigt, wobei die Erhebungen den Klappteils 22 mit dem Bezugszeichen 222, und die Ausnehmungen der Schenkel 211 mit dem Bezugszeichen 212 bezeichnet sind.

Die Schenkel 211 des Betätigungsgliedes 2 sind im nicht zusammengedrückten Zustand so angeordnet und bemessen, daß sie Teile des Klappteils 11 der ersten Leiterplatte 1 zwischen sich aufnehmen können. Das Klappteil 11 kann dadurch zwischen den Schenkeln 211 zu liegen kommen, wobei die Lage des Klappteils 11 zwischen den Schenkeln 211 von der Stellung des Klappteils 11 abhängt. Befindet sich das Klappteil 11 in der hochgeklappten Stellung, so durchquert es den Zwischenraum zwischen den Schenkeln 211 an einer Stelle, wo diese beim Klappen des Klappteils 22 nicht oder nur wenig zusammengedrückt werden, und weist dabei zu den Schenkeln 211 einen Abstand auf, der so groß ist, daß das Zusammendrücken der Schenkel 211 durch das Klappteil 11 nicht oder jedenfalls nicht nennenswert behindert wird; befindet sich das Klappteil 11 hingegen in der heruntergeklappten Stellung, so durchquert es den Zwischenraum zwischen den Schenkeln 211 an einer Stelle, wo diese beim Klappen des Klappteils 22 weit zusammengedrückt werden, und weist dabei zu den Schenkeln 211 einen Abstand auf, der so gering ist, daß das Zusammendrücken der Schenkel 211 durch das Klappteil 11 beschränkt oder gänzlich verhindert wird. Daß die Abstände zwischen dem Klappteil 11 und den Schenkeln 211 mit der Stellung des Klappteils 11 variieren, kann durch örtlich variierende Abmessungen (Breiten) des Klappteils 11 und/oder örtlich variierende Abstände der Schenkel 211 erreicht werden.

Wenn sich das Klappteil 11 der ersten Leiterplatte 1 in der hochgeklappten Stellung befindet, die erste Leiterplatte 1 also ordnungsgemäß in den Leiterplatten-Nullkraftsteckverbinder eingesetzt ist, kann das Klappteil 22 des Betätigungsgliedes 2 problemlos von der heruntergeklappten Öffnungsstellung in die hochgeklappte Schließstellung gebracht werden; das Zusammendrücken der Schenkel 211 des Betätigungsgliedes und damit auch das Klappen des Klappteils 22 werden nicht behindert. Das Hochklappen des Klappteils 22 bewirkt eine Verschiebung der Betätigungsstange 2 zum Leiterplatten-Nullkraftsteckverbinder hin, wodurch dieser von der Montagestellung in die Verbindungsstellung gebracht wird. Das Hochklappen des Klappteils 22 bei in der hochgeklappten Stellung befindlichem Klappteil 11 ist in den Figuren 2A und 2B veranschaulicht, wobei jedoch in der Figur 2B aus Gründen der Übersichtlichkeit die erste Leiterplatte 1 und das Klappteil 11 weggelassen sind.

Wenn sich das Klappteil 11 der ersten Leiterplatte 1 in der heruntergeklappten Stellung oder in einer nur teilweise hochgeklappten Zwischenstellung befindet, die erste Leiterplatte 1 also noch nicht ordnungsgemäß zwischen die Verbinderhälften des Leiterplatten-Nullkraftsteckverbinders eingesetzt ist, kann das Klappteil 22 des Betätigungsgliedes 2 nicht von der heruntergeklappten Öffnungsstellung in die hochgeklappte Schließstellung gebracht werden; die Schenkel 211 des Betätigungsgliedes 2 können dann nämlich aufgrund der Stellung des dazwischen befindlichen Klappteils 11 nicht in dem Ausmaß zusammengedrückt werden, das erforderlich wäre, um das Klappteil 22 des Betätigungsgliedes in die Schließstellung hochzuklappen. Weil das Klappteil 22 nicht oder allenfalls teilweise in die Schließstellung hochgeklappt werden kann, wird die Betätigungsstange 2 nicht oder allenfalls minimal zum Leiterplatten-Nullkraftsteckverbinder hin verschoben, wodurch dieser nicht in die Verbindungsstellung gebracht werden kann. Das Hochklappen des Klappteils 22 bei nur teilweise hochgeklapptem Klappteil 11 ist in den Figuren 3A und 3B veranschaulicht.

Bei ganz oder teilweise hochgeklapptem Klappteil 22, also wenn und so lange sich der Leiterplatten-Nullkraftsteckverbinder nicht in der Montagestellung befindet, kann die erste Leiterplatte 1 nicht aus dem Leiterplatten-Nullkraftsteckverbinder herausgezogen werden. Zum Herausziehen der ersten Leiterplatte 1 wäre nämlich ein Herunterklappen des Klappteils 11 der ersten Leiterplatte 1 erforderlich, und dem steht das Betätigungsglied 2 im Wege. Im ganz oder teilweise hochgeklappten Zustand des Klappteils 22 sind die Schenkel 211 des Betätigungsgliedes 2 nämlich zumindest teilweise zusammengedrückt, wodurch der zwischen den Schenkeln 211 befindliche Zwischenraum zu klein ist, um das Klappteil 11 beim Herunterklappen desselben aufnehmen zu können.

Dadurch wird im Ergebnis erreicht, daß der Leiterplatten-Nullkraftsteckverbinder nur dann in die Verbindungsstellung gebracht werden kann, wenn die eingesetzte erste Leiterplatte ordnungsgemäß eingesetzt ist, und daß eine in den Leiterplatten-Nullkraftsteckverbinder eingesetzte Leiterplatte nur dann aus diesem entfernt werden kann, wenn er sich in der Montagestellung befindet.

Das in den Figuren 5 bis 7 gezeigte zweite Ausführungsbeispiel des Leiterplatten-Nullkraftsteckverbinders zeichnet sich dadurch aus, daß ein Sperrglied vorgesehen ist, das durch die Bewegung des Betätigungsgliedes zwischen einer im Betätigungsglied vorgesehenen Ausnehmung und einer in der Leiterplatte vorgesehenen Ausnehmung bewegbar ist.

Das besagte Sperrglied ist im betrachten Beispiel ein schwenkbar an der Unterlage 3 befestigter Bügel 4. Die im Betätigungsglied 2 vorgesehene Ausnehmung ist in den Figuren mit dem Bezugszeichen 24, und die in der Leiterplatte vorgesehene Ausnehmung ist in den Figuren mit dem Bezugszeichen 12 bezeichnet. Beide Ausnehmungen sind im betrachteten Beispiel im wesentlichen V-förmig ausgebildete Einkerbungen.

Es sei jedoch bereits an dieser Stelle darauf hingewiesen, daß das Sperrglied auch durch andere Elemente als den Bügel 4 realisiert sein kann, und daß die Ausnehmungen 12 und 24 auch nicht unbedingt V-förmige Einkerbungen sein müssen.

In der zurückgezogenen Stellung des Betätigungsgliedes 2 (in der Montagestellung des Leiterplatten-Nullkraftsteckverbinders) befindet sich der Bügel 4 in der Aussparung 24 des Betätigungsgliedes 2. Der Bügel 4 liegt dabei tiefer als der zur Leiterplattenführung vorgesehene Schlitz im Betätigungsglied 2 und steht dem Einsetzen einer Leiterplatte in den Leiterplatten-Nullkraftsteckverbinder daher nicht im Wege. Dieser Zustand ist in den Figuren 5A und 5B veranschaulicht.

Das Einsetzen.der Leiterplatte erfolgt wie beim ersten Ausführungsbeispiel des Leiterplatten-Nullkraftsteckverbinders. D.h. die Leiterplatte (die erste Leiterplatte 1 wird unter Führung im Betätigungsglied 2 zwischen die auseinandergeklappten Verbinderhälften des Leiterplatten-Nullkraftsteckverbinders eingeschoben und mit Hilfe des Klappteils 11 in der bestimmungsgemäßen Endlage arretiert.

Wenn sich das Klappteil 11 der ersten Leiterplatte 1 in der hochgeklappten Stellung befindet, die erste Leiterplatte 1 also ordnungsgemäß eingesetzt ist, kann der Leiterplatten-Nullkraftsteckverbinder problemlos in die Verbindungsstellung gebracht werden. Hierzu wird unter Hochklappen des Klappteils 22 des Betätigungsgliedes 2 das Betätigungsglied 2 zum Leiterplatten-Nullkraftsteckverbinder hin verschoben. Beim Verschieben des Betätigungsgliedes 2 läuft der Bügel 4 an der vom Leiterplatten-Nullkraftsteckverbinder abgewandten Begrenzungsfläche der Ausnehmung 24 nach oben und gelangt dabei - am Ende auf der Oberseite des Betätigungsgliedes 2 liegend - in die Ausnehmung 12 der ersten Leiterplatte 1. Dieser Zustand ist in Figur 6 dargestellt.

Bei nicht oder nicht vollständig hochgeklapptem Klappteil 11 der ersten Leiterplatte 1, also bei nicht ordnungsgemäß eingesetzter erster Leiterplatte 1 kann der Leiterplatten-Nullkraftsteckverbinder nicht in die Verbindungsstellung gebracht werden. Die Aussparung 12 der ersten Leiterplatte 1 befindet sich dann nämlich nicht gegenüber der Aussparung 24 des Betätigungsgliedes 2, wodurch der Bügel 4 bei einer versuchten Bewegung des Betätigungsgliedes an einen keine Aussparung aufweisenden Abschnitt der ersten Leiterplatte 1 anstößt und die Aussparung 24 des Betätigungsgliedes 2 mithin nicht verlassen kann, was seinerseits wiederum zur Folge hat, daß der Bügel 4 jeglicher Bewegung des Betätigungsgliedes 2 im Wege steht. Dieser Zustand ist in Figur 7 veranschaulicht.

Bei ganz oder teilweise hochgeklapptem Klappteil 22, also wenn und so lange sich der Leiterplatten-Nullkraftsteckverbinder nicht in der Montagestellung befindet, kann die erste Leiterplatte 1 nicht aus dem Leiterplatten-Nullkraftsteckverbinder herausgezogen werden. Einem Herausziehen der ersten Leiterplatte 1 steht in diesem Zustand nämlich der (noch) in der Aussparung 12 derselben befindliche Bügel 4 im Wege.

Durch den Bügel 4 kann im Ergebnis erreicht werden, daß der Leiterplatten-Nullkraftsteckverbinder nur dann in die Verbindungsstellung gebracht werden kann, wenn die eingesetzte erste Leiterplatte ordnungsgemäß eingesetzt ist, und daß eine in den Leiterplatten-Nullkraftsteckverbinder eingesetzte Leiterplatte nur dann aus diesem entfernt werden kann, wenn er sich in der Montagestellung befindet.

Die beschriebenen Leiterplatten-Nullkraftsteckverbinder, d.h. sowohl die erste Ausführungsform als auch die zweite Ausführungsform sind vorzugsweise so ausgebildet, daß die Klappteile 11 und 22 die am wenigsten stabilen und belastbaren Teile der Anordnung sind. Dadurch kann erreicht werden, daß diese Klappteile 11 und 22 die ersten und einzigen Teile sind, die beschädigt oder zerstört werden, wenn gewaltsam versucht wird, den Leiterplatten-Nullkraftsteckverbinder bei nicht ordnungsgemäß eingesetzter erster Leiterplatte in die Verbindungsstellung zu bringen, und/oder die in den Leiterplatten-Nullkraftsteckverbinder eingesetzte Leiterplatte bei nicht in der Montagestellung befindlichem Leiterplatten-Nullkraftsteckverbinder zu entfernen. Die Beschädigung oder Zerstörung der Klappteile 11 und 22 ist aufgrund deren exponierter Lage auf Anhieb erkennbar und hilft so bei der Lokalisierung oder Eingrenzung der Ursache für einen im System aufgetretenen Fehler. Daß die Klappteile 11 und 22 durch Fehlbedienungen des Leiterplatten-Nullkraftsteckverbinders unbrauchbar werden, ist relativ leicht zu verkraften, weil es sich dabei um billige Teile handelt, die sich schnell und einfach ersetzen lassen; abgesehen davon kann die Anordnung auch mit defekten Klappteilen zumindest vorübergehend ohne Einschränkungen weiterbetrieben werden.

Die beschriebenen Leiterplatten-Nullkraftsteckverbinder ermöglichen es auf verblüffend einfache und effiziente Art und Weise, die Gefahr von ernsthaften Beschädigungen der Leiterplatte und/oder des Leiterplatten-Nullkraftsteckverbinders und/oder die Gefahr einer nicht ordnungsgemäßen Verbindung der in Verbindung zu bringenden Leiterplatten auf ein Minimum zu reduzieren.

## Patentansprüche

1. Leiterptatten-Nuttkraftsteckverbinder mit einem als Zug-/Druckstange ausgebildeten Betätigungsglied (2), mit dem der Leiterplatten-Nullkraftsteckverbinder von einer das Einstecken oder Entfernen einer Leiterplatte (1) gestattenden Montagestellung in eine die Leiterplatte (1) ordnungsgemäß kontaktierenden Verbindungsstellung und/oder umgekehrt bringbar ist indem das Betätigungsglied in Einsteck- bzw. in Entfernungsrichtung der Leiterplatte (1) verschoben wird, und mit einem als um einen ortsfesten Punkt schwenkbaren Bügel ausgebildeten Sperrglied (4), das durch die Bewegung des Betätigungsgliedes (2) aus einer eine Steck- oder Ziehbewegung der Leiterplatte (1) gestattenden Freigabestellung in eine in der Leiterplatte (1) vorgesehenen Ausnehmung (12) eingreift,
**dadurch gekennzeichnet,**
**daß** die Freigabestellung des Sperrglieds (4) durch eine im Betätigungsglied (2) vorgesehene Ausnehmung (24) definiert ist, die im eingesteckten Zustand der Leiterplatte (1) gegenüber der in der Leiterplatte befindlichen Ausnehmung (12) versetzt ist.

2. Leiterplatten-Nullkraftsteckverbinder nach Anspruch 1,
**dadurch gekennzeichnet,**
**daß** die Ausnehmung (24) des Betätigungsgliedes (2) im wesentlichen quer zu der Richtung verläuft, in die das Betätigungsglied bewegt werden muß, um den Leiterplatten-Nullkraftsteckverbinder von der Montagestellung in die Verbindungsstellung oder umgekehrt zu bringen.

3. Leiterplatten-Nullkraftsteckverbinder nach Anspruch 1 oder 2,
**dadurch gekennzeichnet,**
**daß** das Betätigungsglied (2) derart ausgebildet ist, daß dessen Ausnehmung sich nur in der Montagestellung des Leiterplatten-Nullkraftsteckverbinders an der Stelle befindet, in welcher sie das Sperrglied (4) aufnehmen kann.

4. Leiterplatten-Nullkraftsteckverbinder nach einem der Ansprüche 1 bis 3,
**dadurch gekennzeichnet,**
**daß** das Sperrglied (4) beim Bewegen des Betätigungsgliedes (2) zum Bringen des Leiterplatten-Nullkraftsteckverbinders von der Montagestellung in die Verbindungsstellung entlang einer der Begrenzungsflächen der Ausnehmung (24) des Betätigungsgliedes (2) aus dieser herausgleitet.

5. Leiterplatten-Nullkraftsteckverbinder nach einem der Ansprüche 1 bis 4,
**dadurch gekennzeichnet,**
**daß** das Sperrglied (4) die Ausnehmung (24) des Betätigungsgliedes (2) nur verlassen kann, wenn sich gegenüber die Ausnehmung (12) der Leiterplatte (1) befindet.

6. Leiterplatten-Nullkraftsteckverbinder nach Anspruch 5,
**dadurch gekennzeichnet,**
**daß** die Ausnehmungen (24, 12) des Betätigungsgliedes (2) und der Leiterplatte (1) derart angeordnet sind, daß sie einander nur dann gegenüberstehen, wenn sich der Leiterplatten-Nullkraftsteckverbinder in der Montagestellung befindet und die Leiterplatte (1) bestimmungsgemäß in den Leiterpdetten-Nullkraftsteckverbinder eingesetzt ist.

7. Leiterplatten-Nullkraftsteckverbinder nach Anspruch 5, oder 6,
**dadurch gekennzeichnet,**
**daß** das Sperrglied (4) einer Bewegung des Betätigungsgliedes (2) im Wege steht, wenn und so lange es die Ausnehmung (24) des Betätigungsgliedes (2) nicht verlassen kann.

8. Leiterplatten-Nullkraftsteckverbinder nach einem der Ansprüche 1 bis 7,
**dadurch gekennzeichnet,**
**daß** das Sperrglied (4) die Ausnehmung (12) der Leiterplatte (1) nur wieder verlassen kann, wenn sich gegenüber die Ausnehmung (24) des Betätigungsgliedes (2) befindet.

9. Leiterplatten-Nullkraftsteckverbinder nach Anspruch 8,
**dadurch gekennzeichnet,**
**daß** das Sperrglied (4) einer Bewegung der Leiterplatte (1) im Wege steht, wenn und so lange es die Ausnehmung (12) der Leiterplatte nicht verlassen kann.

## Claims

1. A plug connector for plugging printed circuit boards with zero force, having an actuation member (2) constructed as a push/pull rod, by means of which the plug connector for plugging printed circuit boards with zero force may be moved from a mounting position, enabling a printed circuit board (1) to be inserted or removed, into a connected position in which proper contact is made with the printed circuit board (1), and/or vice versa, by the actuation member being displaced in the direction of inserting and removing the printed circuit board (1), and having a blocking member (4) which is constructed as a bracket pivotal about a fixed point and which, as a result of moving the actuation member (2) out of a release position enabling the printed circuit board (1) to perform a plugging or unplugging movement, engages in a recess (12) provided in the printed circuit board (1),
**characterised in that**
the release position of the blocking member (4) is defined by a recess (24) provided in the actuation member (2) and offset in the plugged-in condition of the printed circuit board (1) with respect to the recess (12) in the printed circuit board.

2. A plug connector for plugging printed circuit boards with zero force according to Claim 1, **characterised in that** the recess (24) in the actuation member (2) extends substantially transversely with respect to the direction in which the actuation member has to be moved in order to move the plug connector for plugging printed circuit boards with zero force from the mounting position into the connected position or vice versa.

3. A plug connector for plugging printed circuit boards with zero force according to Claim 1 or 2, **characterised in that** the actuation member (2) is constructed such that the recess therein is only **in that** position in which it can receive the blocking member (4) when the plug connector for plugging printed circuit boards with zero force is in the mounting position.

4. A plug connector for plugging printed circuit boards with zero force according to one of Claims 1 to 3, **characterised in that**, when the actuation member (2) is moved in order to move the plug connector for plugging printed circuit boards with zero force from the mounting position into the connected position, the blocking member (4) slides along one of the faces delimiting the recess (24) in the actuation member (2) and out of the latter.

5. A plug connector for plugging printed circuit boards with zero force according to one of Claims 1 to 4, **characterised in that** the blocking member (4) can only come out of the recess (24) in the actuation member (2) when the recess (12) in the printed circuit board (1) is opposite.

6. A plug connector for plugging printed circuit boards with zero force according to Claim 5, **characterised in that** the recesses (24, 12) in the actuation member (2) and the printed circuit board (1) respectively are arranged such that they are only opposite one another when the plug connector for plugging printed circuit boards with zero force is in the mounting position and the printed circuit board (1) is inserted into the plug connector for plugging printed circuit boards with zero force in the intended manner.

7. A plug connector for plugging printed circuit boards with zero force according to Claim 5 or 6, **characterised in that** the blocking member (4) prevents movement of the actuation member (2) whenever it cannot come out of the recess (24) in the actuation member (2).

8. A plug connector for plugging printed circuit boards with zero force according to one of Claims 1 to 7, **characterised in that** the blocking member (4) can only come back out of the recess (12) in the printed circuit board (1) when the recess (24) in the actuation member (2) is opposite.

9. A plug connector for plugging printed circuit boards with zero force according to Claim 8, **characterised in that** the blocking member (4) prevents movement of the printed circuit board (1) whenever it cannot come out of the recess (12) in the printed circuit board.

## Revendications

1. Connecteur à force d'insertion nulle de plaquettes à circuit imprimé, comportant un organe d'actionnement (2) sous forme d'une tige de traction/de pression, permettant de déplacer le connecteur à force d'insertion nulle de plaquettes à circuit imprimé d'une position de montage permettant l'insertion ou le retrait d'une plaquette à circuit imprimé (1) dans une position de connexion contactant la plaquette de circuit imprimé (1) de manière correcte, et/ou inversement, l'organe d'actionnement étant déplacé dans la direction d'insertion ou de retrait de la plaquette à circuit imprimé (1), et un organe de blocage (4) sous forme d'un étrier pivotable autour d'un point fixe, déplacé par suite du déplacement de l'organe d'actionnement (2) d'une position de dégagement, permettant un déplacement d'insertion ou de traction de la plaquette à circuit imprimé (1), dans une position d'engagement dans un évidement (12) agencé dans la plaquette à circuit imprimé (1),
**caractérisé en ce que**
la position de dégagement de l'organe de blocage (4) est définie par un évidement (24) agencé dans l'organe d'actionnement (2), décalé dans l'état d'insertion de la plaquette à circuit imprimé (1) par rapport à l'évidement (12) agencé dans la plaquette à circuit imprimé.

2. Connecteur à force d'insertion nulle de plaquettes à circuit imprimé selon la revendication 1, **caractérisé en ce que** l'évidement (24) de l'organe d'actionnement (2) s'étend pour l'essentiel transversalement à la direction dans laquelle l'organe d'actionnement doit être déplacé pour déplacer le connecteur à force d'insertion nulle de plaquettes à circuit imprimé de la position de montage dans la position de connexion, ou inversement.

3. Connecteur à force d'insertion nulle de plaquettes de circuit imprimé selon les revendications 1 ou 2, **caractérisé en ce que** l'organe d'actionnement (2) est configuré de sorte que son évidement n'est agencé dans la position de montage du connecteur à force d'insertion nulle des plaquettes à circuit imprimé qu'au niveau du point où il peut recevoir l'organe de blocage (4).

4. Connecteur à force d'insertion nulle de plaquettes de circuit imprimé selon l'une des revendications 1 à 3, **caractérisé en ce que** le déplacement de l'organe d'actionnement (2) en vue du déplacement du connecteur à force d'insertion nulle des plaquettes à circuit imprimé de la position de montage dans la position de connexion, le long de l'une des surfaces de délimitation de l'évidement (24) de l'organe d'actionnement (2), entraîne la sortie correspondante de l'organe de blocage (4).

5. Connecteur à force d'insertion nulle de plaquettes à circuit imprimé selon l'une des revendications 1 à 4, **caractérisé en ce que** l'organe de blocage (4) ne peut sortir de l'évidement (24) de l'organe d'actionnement (2) que lorsque l'évidement (12) de la plaquette à circuit imprimé (1) est agencé en un point opposé.

6. Connecteur à force d'insertion nulle de plaquettes à circuit imprimé selon la revendication 5, **caractérisé en ce que** les évidements (24, 12) de l'organe d'actionnement (2) et de la plaquette à circuit imprimé (1) sont agencés de sorte à être opposés lorsque le connecteur à force d'insertion nulle des plaquettes à circuit imprimé se trouve dans la position de montage, la plaquette à circuit imprimé (1) étant insérée de manière appropriée dans le connecteur à force d'insertion nulle des plaquettes à circuit imprimé.

7. Connecteur à force d'insertion nulle de plaquettes à circuit imprimé selon les revendications 5 ou 6, **caractérisé en ce que** l'organe de blocage (4) s'oppose à un déplacement de l'organe d'actionnement (2) si et aussi longtemps qu'il ne peut pas sortir de l'évidement (24) de l'organe d'actionnement (2).

8. Connecteur à force d'insertion nulle de plaquettes à circuit imprimé selon l'une des revendications 1 à 7, **caractérisé en ce que** l'organe de blocage (4) ne peut de nouveau sortir de l'évidement (12) de la plaquette à circuit imprimé (1) que s'il est opposé à l'évidement (24) de l'organe d'actionnement (2).

9. Connecteur à force d'insertion nulle de plaquettes à circuit imprimé selon la revendication 8, **caractérisé en ce que** l'organe de blocage (4) s'oppose à un déplacement de la plaquette à circuit imprimé (1) si et aussi longtemps qu'il ne peut pas sortir de l'évidement (12) de la plaquette à circuit imprimé.
